# EUROPÄISCHE PATENTSCHRIFT

(11) **EP 1 851 819 B1**
(45) Veröffentlichungstag und Bekanntmachung des Hinweises auf die Patenterteilung: **25.08.2010**
(21) Anmeldenummer: 06723063.1
(22) Anmeldetag: 20.02.2006
(51) Int. Cl.: H01Q 1/12, H01Q 1/32

(54) **ANTENNE UND MITTEL ZUM BEFESTIGEN DER ANTENNE AUF EINEM FAHRZEUG SOWIE ZUM ANSCHLIESSEN DER ANTENNE AN EIN ODER MEHRERE KABEL EINES IM FAHRZEUG VERLEGTEN KABELBAUMES**
ANTENNA AND MEANS FOR FASTENING SAID ANTENNA TO A VEHICLE AND CONNECTING THE SAME TO ONE OR SEVERAL WIRES OF A HARNESS INSTALLED IN THE VEHICLE
ANTENNE ET ELEMENT DESTINE A FIXER L'ANTENNE SUR UN VEHICULE ET A CONNECTER L'ANTENNE A UN OU PLUSIEURS CABLES D'UN FAISCEAU DE CABLES DISPOSE DANS LE VEHICULE

(30) Priorität: 21.02.2005 DE 102005009037; 21.06.2005 DE 102005029686
(43) Veröffentlichungstag der Anmeldung: 07.11.2007
(73) Patentinhaber: Wilhelm Sihn Jr. GmbH & Co. KG, 75223 Niefern-Öschelbronn (DE)
(72) Erfinder: HOLOCHER, Robert, 75443 Ötisheim (DE); SCHNÜRER, Marco, 75175 Pforzheim (DE); LOTTERER, Norbert, 72800 Eningen/Achalm (DE); RÖMMERT, Sonja, 71155 Altdorf (DE); LAUBER, Herbert, 72160 Horb (DE); LANKES, Wolfgang, 83317 Teisendorf (DE); BLACKBORN, Willem, 83334 Inzell (DE)
(74) Vertreter: Twelmeier, Ulrich
(86) Internationale Anmeldenummer: PCT/EP2006/001511
(87) Internationale Veröffentlichungsnummer: WO 2006/087225

(56) Entgegenhaltungen:
- EP-A- 0 271 685
- EP-A- 1 286 414
- DE-A1- 10 210 593
- DE-A1- 10 255 549
- DE-U1- 20 111 229
- DE-U1- 29 500 961
- DE-U1-202004 015 503
- US-B1- 6 747 603
- PATENT ABSTRACTS OF JAPAN Bd. 2003, Nr. 12, 5. Dezember 2003 (2003-12-05) & JP 2003 318619 A (TOYOTA MOTOR CORP), 7. November 2003 (2003-11-07)

## Beschreibung

Die Erfindung geht aus von einer Antenne und von Mitteln zum Befestigen der Antenne auf einem Fahrzeug sowie zum Anschließen der Antenne an ein oder mehrere Kabel eines im Fahrzeug verlegten Kabelbaumes mit den im Oberbegriff des Anspruch 1 angegebenen Merkmalen. Ein solches System ist aus der DE 20 2004 015503 U1 bekannt.

Ein ähnliches System ist in der älteren, aber nicht vorveröffentlichten deutschen Patentanmeldung 10 2004 037 813.4 offenbart. Dabei führen aus dem Fußteil der Antenne HF-Kabel heraus, welche seitlich an der Halterung der Antenne vorbeigeführt und dann an der Unterseite des Trägerteils des Fahrzeuges, an welchem die Antenne befestigt ist, insbesondere am Dach des Fahrzeuges entlang geführt werden, bis die Kabel schließlich an einer von der Montagestelle der Antenne weiter entfernten Stelle mit einem im Fahrzeug verlegten, vorgefertigten Kabelbaum verbunden werden. Zu diesem Zweck befinden sich an den Enden der HF-Kabel, die aus der Antenne herausführen, koaxiale Stecker, die mit dazu passenden koaxialen Kupplern verbunden werden, die an den zugehörigen Kabeln des Kabelbaumes vormontiert sind. Diese Art der Verbindung der Antenne mit dem Kabelbaum ist aufwendig und erfordert mehrere Steckvorgänge an unterschiedlichen Stellen, z. B. im Bereich der C-Säule des Fahrzeuges, wobei darauf geachtet werden muss, dass die Stecker mit den richtigen Kupplern verbunden werden, wozu diese entweder farblich passend codiert oder auf unterschiedliche Weise mechanisch so codiert werden müssen, dass falsche Anschlüsse ausgeschlossen sind. Ist die Antenne erst einmal montiert, angeschlossen und die Verkabelung durch den Dachhimmel verdeckt, sind Reparaturarbeiten und Nachrüstungen nur noch mit großem Aufwand möglich.

Aus der JP 2003 318619 A ist eine Fahrzeugantenne mit einer Halterung bekannt, die einen Massekontakt herstellt und den Anschluss einer einzigen Leitung ermöglicht. Die Halterung hat dazu einen Kuppler, dessen Öffnung parallel zu einer Basisfläche ausgerichtet ist. Zum Anschluss der Leitung wird eine E-förmige Klammer, die in ihrer Mitte einen Stecker enthält mit dem Kuppler verrastet.

Aus der DE 102 10 593 A1 ist eine Befestigungseinrichtung für eine Fahrzeugantenne mit einer Raststütze bekannt, die vier von einem Zentrum ausgehende Raststützenelemente aufweist, wobei zwischen benachbarten Raststützenelementen jeweils eine Leitung verläuft.

Bei Fahrzeugantennen, welche mit nur einem einzigen Kabel anzuschließen sind, ist es auch bereits bekannt, am Fußteil der Antenne einen Stecker anzuordnen, welcher mittig im Loch des Fahrzeugdaches zu liegen kommt, und ein zugehöriges Kabel des Kabelbaumes mit einem dazu passenden Kuppler zu versehen, welcher direkt auf den Stecker am Antennenfuß gesteckt werden kann. Diese durch Vorbenutzung bekannt gewordene Lösung eignet sich jedoch nicht für das Anschließen von zwei oder mehr Kabeln an die Antenne, wofür ein vergleichsweise hoher Aufwand anfällt. Der vorliegenden Erfindung liegt die Aufgabe zugrunde, einen Weg aufzuzeigen, wie eine auf Fahrzeugen zu montierende Antenne mit weniger Aufwand als bisher an mehrere Kabel angeschlossen werden kann.

Diese Aufgabe wird gelöst durch eine Antenne und Mittel zum Befestigen der Antenne auf einem Fahrzeug sowie zum Anschließen der Antenne mit den im Anspruch 1 angegebenen Merkmalen und durch ein Fahrzeug mit den im Anspruch 31 angegebenen Merkmalen. Vorteilhafte Weiterbildungen der Erfindung sind Gegenstand der Unteransprüche.

Die Erfindung hat wesentliche Vorteile:
- Jegliche Steckverbinder, mit welchen die Antenne mit dem vorgefertigten und im Fahrzeug verlegten Kabelbaum verbunden wird, sind unmittelbar an der Unterseite des Fußteiles der Antenne angeordnet.
- Es müssen keine aus dem Antennenfuß austretende Leitungen mehr in das Loch im Trägerteil (Dach) des Fahrzeuges eingefädelt und bis zu einer entfernt liegenden Verbindungsstelle mit dem Kabelbaum geführt werden.
- Die Antenne kann von oben her mit nur einer Hand und orientierungssicher mit vormontierter Halterung durch das Loch im Trägerteil gesteckt werden.
- Nach dem Aufstecken der Antenne kann diese durch Anziehen der Schraube ebenfalls mit nur einer Hand endgültig festgelegt werden.
- Die Aufnahmeeinrichtung für die Kuppler kann bereits beim Hersteller des Kabelbaumes mit den Kupplern verbunden werden, nachdem die koaxialen Kuppler an den zugehörigen Kabeln des Kabelbaumes montiert worden sind.
- Bei der Montage im Fahrzeugwerk muss der Monteur lediglich noch die Aufnahmeeinrichtung in die Hand nehmen und auf die Halterung der Antenne stecken. Das lässt sich ebenfalls mit nur einer Hand bewerkstelligen.
- Dabei kann durch entsprechende mechanische Codierung zwischen der Aufnahmeeinrichtung und der Halterung sichergestellt werden, dass durch das Aufstecken der Aufnahmeeinrichtung die Kuppler auf die richtigen Stecker gelangen.
- Die Erfindung ist reparaturfreundlich: Die Kuppler können, wenn erforderlich, aus der vorzugsweise als Gehäuse ausgebildeten Aufnahmeeinrichtung entnommen werden; die Aufnahmeeinrichtung kann nach Lösen der Verrastung von der Halterung der Antenne abgezogen werden. Durch Lösen der Schraube und Verengen der Schenkel der Halterung kann die Antenne vollends abgebaut werden. Alle diese Arbeiten sind ausschließlich auf die Montagestelle der Antenne beschränkt.
- Zusätzliche Schnittstellen in der C-Säule des Fahrzeuges entfallen.
- Die Außenleiter der koaxialen Stecker können der metallischen Grundplatte des Fußteils der Antenne einstückig angeformt werden. Sie können je nach Ausführungsform der Antenne auch teilweise unbelegt bleiben, wenn weniger als die maximal vorgesehene Anzahl Leitungen aus dem Fußteil der Antenne herausgeführt werden müssen. Das erlaubt es, ohne besonderen Aufwand für unterschiedliche Ausführungsformen der Antenne übereinstimmende Fußteile, stets die gleiche Anzahl koaxialer Stecker oder wenigstens deren Außenleiter, übereinstimmende Halterungen und Befestigungseinrichtungen und übereinstimmende Kuppler und Aufnahmeeinrichtungen für die Kuppler vorzusehen.
- Werden weniger als die maximal möglich Anzahl Kuppler benötigt, können die in der Aufnahmeeinrichtung dafür vorgesehenen Plätze einfach frei bleiben.
- Die Erfindung eignet sich besonders für bis zu vier koaxiale Stecker an der Unterseite der Fußplatte und für dementsprechend bis zu vier Kuppler in der Aufnahmeeinrichtung. Damit können alle gegenwärtigen und absehbaren Anwendungsfälle abgedeckt werden. Die Verwendung gleicher Fußteile, gleicher Kuppler und gleicher Aufnahmeeinrichtungen dafür ermöglicht eine weitgehende Standardisierung über unterschiedliche Fahrzeugmodelle hinweg.
- Die Aufnahmeeinrichtung kann preiswert als Spritzgußteile aus Kunststoff hergestellt werden.
- Das Fußteil der Antenne kann einschließlich der Außenleiter für die koaxialen Stecker preiswert einstückig durch Druckgießen, z. B. aus Aluminium, hergestellt werden.
- Die Erfindung eignet sich besonders auch für schwierige und schwer zugängliche Einbaustellen und für beengte Platzverhältnisse im Fahrzeug.
- Durch gegenseitige mechanische Kodierungen an der Aufnahmeeinrichtung und an den Kupplern kann sichergestellt werden, dass diese jeweils stets nur in einer vorgegebenen Position in der Aufnahmeeinrichtung angeordnet werden können. Vorzugsweise gibt es bis zu vier Kodierungen für das Anschließen von bis zu vier Kabeln an bis zu vier Antennenabgänge. Mit einer gegenseitigen mechanischen Kodierung der Halterung und der Aufnahmeeinrichtung kann man zusätzlich erreichen, dass sich die Aufnahmeeinrichtung nur in einer einzigen Orientierung auf die Halterung stecken lässt. Beides zusammen führt dazu, dass die Kabel des Kabelbaumes nur funktionsrichtig mit den Steckern der Antenne verbunden werden können.
- Eine Nachrüstung von HF-Kabeln ist ohne größeren Aufwand möglich.
- Die Ausleitung kann nach Wahl über abgewinkelte Kuppler oder über gerade Kuppler erfolgen, was die Universalität der Einsatzmöglichkeiten erhöht.
- Bisher erforderliche Krimp-Kontakte zur Befestigung von Steckern an den aus dem Antennenfuß herausführenden Leitungen entfallen. Sie können durch in den Antennenfuß integrierte HF-Kontakte ersetzt werden. Eine direkte Kontaktierung der Innenleiter der koaxialen Stecker ist auf einer Leiterplattenoberseite im Antennenfuß durch Löten oder prozessoptimiert durch federnde
- Innenleiterkontakte an der Leiterplattenunterseite gleichzeitig mit dem Fügen der Leiterplatten möglich.
- Man kommt mit einem quadratischen Karosserieloch mit einer Nennweite von 17mm aus. Ein solches Loch kann für alle Fahrzeugtypen eines Fahrzeugherstellers Verwendung finden.
- Die Aufnahmeeinrichtung für die koaxialen Kuppler kann gleichzeitig zur Abfangung der von den Kupplern ausgehenden koaxialen Leitungen und dem Schutz der elektrischen Kontakte dienen.
- Die Erfindung eignet sich zur Ergänzung der in der deutschen Patentanmeldung 10 2004 037 813.4 offenbarten Befestigungsvorrichtung für eine Antenne auf einem Fahrzeug. Montagetechnik und Werkzeuge, die dafür entwickelt wurden, können auch für Zwecke der vorliegenden Erfindung verwendet werden.
- Die Leitungssatzplanung beim Fahrzeughersteller wird erleichtert, Antennenleitungsänderungen entfallen.
- Durch ein mit der Halterung der Antenne gekoppeltes Kontaktteil aus Metall kann zugleich mit der Befestigung der Antenne auf dem Dach oder auf einem anderen leitenden Trägerteil wie z. B. auf einer metallisierten Scheibe, eine erwünschte Massekontaktierung für die Antenne verwirklicht werden.

Weitere Merkmale und Vorteile der Erfindung ergeben sich aus der nachfolgenden Beschreibung von Ausführungsbeispielen.

Bevorzugte Ausführungsbeispiele der Erfindung sind in den beigefügten Zeichnungen dargestellt. Gleiche oder einander entsprechende Teile sind in den verschiedenen Ausführungsbeispielen mit übereinstimmenden Bezugszahlen bezeichnet.
- Figur 1: ist eine isometrische Ansicht einer erfindungsgemäßen Antenne bei abge- nommener Abdeckung,
- Figur 2: ist eine isometrische Ansicht der Antenne aus Figur 1, jedoch schräg von unten gesehen und mit aufgesetzter Abdeckung,
- Figur 3: zeigt die Antenne in einer Ansicht wie in Figur 2, ergänzt um eine am Anten- nenfuß angebrachte Halterung,
- Figur 4: zeigt die Antenne aus Figur 3, nachdem die Halterung durch ein Loch in ei- nem Trägerteil eines Fahrzeuges gesteckt wurde,
- Figur 5: zeigt als Detail in einer Ansicht auf die Unterseite des Trägerteils des Fahr- zeugs das in dem Trägerteil vorgesehene Loch mit vier vom Antennenfuß ausgehenden, durch das Loch ragenden Steckern, bei abgenommener Hal- terung,
- Figur 6: zeigt die Ansicht aus Figur 5, ergänzt durch die Halterung,
- Figur 7: zeigt die Ansicht aus Figur 6, ergänzt um ein auf die Halterung geschobenes Kontaktteil,
- Figur 8: zeigt die Ansicht aus Figur 7, ergänzt um eine Befestigungsschraube,
- Figur 9: zeigt die Ansicht aus Figur 8, ergänzt um eine Aufnahmeeinrichtung mit vier abgewinkelten Kupplern,
- Figur 10: zeigt die Anordnung aus Figur 9, wobei von der Aufnahmeeinrichtung ein Gehäuseteil abgenommen ist,
- Figur 11: zeigt die Anordnung der Winkelstecker aus Figur 10, jedoch ohne die Auf- nahmeeinrichtung, welche die Winkelstecker aufnimmt,
- Figur 12: zeigt eine Abwandlung der Figur 9 dahingehend, dass die Aufnahmeeinrich- tung nur zwei abgewinkelte Kuppler enthält,
- Figur 13: ist eine Ansicht auf die dem Trägerteil des Fahrzeugs abgewandte Seite der Aufnahmeeinrichtung, jedoch ohne eingesetzte Kuppler,
- Figur 14: ist die Ansicht auf die dem Trägerteil des Fahrzeugs zugewandte Seite der Aufnahmeeinrichtung, ohne eingesetzte Kuppler,
- Figur 15: zeigt in einer Darstellung entsprechend der Figur 10 ein abgewandeltes Ausführungsbeispiel der Erfindung mit einer anders gestalteten Aufnahme- einrichtung für vier abgewinkelte Kuppler,
- Figur 16: zeigt die Anordnung aus Figur 15, jedoch mit einer abgenommenen Gehäu- sehälfte der Aufnahmeeinrichtung,
- Figur 17: zeigt die Anordnung der Kuppler aus Figur 16, jedoch ohne die sie aufneh- mende Aufnahmeeinrichtung,
- Figur 18: zeigt ein weiteres Ausführungsbeispiel der Erfindung in einer Schrägansicht auf die Unterseite des Trägerteils eines Fahrzeuges mit einer Halterung für vier gerade Kuppler,
- Figur 19: zeigt als Detail vergrößert die Aufnahmeeinrichtung aus Figur 18, auf die Halterung der Antenne gesteckt,
- Figur 20: zeigt die Anordnung der Stecker aus Figur 19, jedoch ohne die Aufnahme- einrichtung für die Stecker,
- Figur 21: zeigt die Aufnahmeeinrichtung aus Figur 19 in einer Ansicht auf die dem Trägerteil abgewandte Seite, jedoch ohne aufgenommene Kuppler,
- Figur 22: zeigt die Aufnahmeeinrichtung aus Figur 21 ohne aufgenommene Kuppler, und in einer Ansicht auf die dem Trägerteil zugewandte Seite,
- Figur 23: zeigt das Aufnahmeteil aus Figur 21, jedoch mit nur einem einzigen einge- setzten Kuppler,
- Figur 24: zeigt die Verwendung einer einstückigen Aufnahmeeinrichtung für bis zu vier Kuppler in einer Ansicht auf die dem Trägerteil zugewandte Seite,
- Figur 25: zeigt die Aufnahmeeinrichtung aus Fig. 24 in einer Ansicht auf die dem Trä- gerteil abgewandte Seite, und
- Figur 26: zeigt die Aufnahmeeinrichtung aus den Figuren 24 und 25 in einer transpa- renten Schrägansicht, welche die Anordnung der vier eingesetzten Kuppler erkennen lässt.
Die in den Figuren 1 und 2 dargestellte Antenne hat einen flachen Fußteil 1, welcher auf einem Sockel 2 mehrere Strahler für unterschiedliche Frequenzbereiche hat, von denen sich ein erster Strahler auf einer aufragenden Schaltungsträgerplatte 3 und weitere Strahler, z. B. als Patch ausgebildet, in zwei strahlungsdurchlässigen Kästen 4 und 5 befinden, welche auf dem Sockel 2 angeordnet sind. Der Sockel 2 ist als Gehäuse ausgebildet, in welchem sich passive und/oder aktive Schaltungselemente für die verschiedenen Strahler befinden. Die in Figur 1 dargestellte Oberseite des Fußteils 1 wird durch eine Kappe 6 aus einem Kunststoff, dargestellt in Figur 2, wasserdicht abgedeckt.

Der Fußteil 1 besteht im wesentlichen aus einer metallischen Grundplatte, zum Beispiel aus Zink- oder Aluminium-Druckguß, durch welche HF-Zuleitungen nach unten herausgeführt werden können und in koaxialen HF-Steckern 7 enden, deren Innenleiter 9 mit einer nicht dargestellten Isolierstütze im Außenleiter 8 gehalten ist. Der Unterseite der Grundplatte des Fußteils 1 ist ein erster Sockel 1a und ein zweiter Sockel 1b angeformt, welcher sich mittig auf dem ersten Sockel 1a befindet. Beide Sockel 1a und 1b haben in der Draufsicht die Umrißgestalt eines Quadrats mit gerundeten Ecken, wobei der erste Sockel 1a allseitig über den äußeren Rand des zweiten Sockels 1b übersteht. Insgesamt vier HF-Stecker 7 sind so angeordnet, dass sie die Ecken eines gedachten Quadrates bilden. In der Mitte dieses gedachten Quadrates ist der metallischen Grundplatte des Fußteils 7 eine Hülse 10 einstückig angeformt. Die Hülse 10 hat vier Längsschlitze 11, welche vier Pfosten 12 begrenzen. Die Hülse 10 ist mit einer nicht in Figur 2, jedoch in Figur 5 dargestellten Gewindebohrung 21 versehen. Sie ist von einer Vertiefung 13 im zweiten Sockel 1 b umgeben, in welche bei Befestigung der Antenne ein Kontaktteil 16 eintauchen kann, welches anhand der Figur 7 noch beschrieben wird. Der erste Sockel 1a dient zum Aufnehmen einer den zweiten Sockel 1 b umgebenden, flächigen, kompressiblen Dichtung, welche nicht dargestellt ist und dicker ist als die Höhe des zweiten Sockels 1b über dem ersten Sockel 1 a. Beim Befestigen der Antenne an einem Trägerteil 23 des Fahrzeugs, z. B. auf dem Dach, wird die flächige Dichtung gestaucht, bis der zweite Sockel 1b am Trägerteil 23 anschlägt. Eine weitere Dichtung 14 ist am Rand des Fußteils 1 vorgesehen.

Um die Antenne an einem Trägerteil 23 eines Fahrzeuges, zum Beispiel auf dem Fahrzeugdach, befestigen zu können, wird am Fußteil 1 eine Kombination aus einer Halterung 15 aus Kunststoff und aus einem metallischen Kontaktteil 16 angebracht. Die Halterung 15 hat eine Basis 17, von welcher vier Schenkel 18 ausgehen, welche regelmäßig um eine Symmetrieachse 19 herum angeordnet sind. Die Basis 17 ist ein ringförmiges Gebilde mit einem äußeren Rand, von welchem die Schenkel 18 ausgehen, und mit einem inneren Rand, von welchem eine sich verjüngende, längsgeschlitzte Fassung 20 ausgeht, welche dazu dient, unverlierbar eine Schraube 22 aufzunehmen, welche sich durch das Kontaktteil 16 und die Halterung 15 hindurch in die in der Hülse 10 vorgesehene Gewindebohrung erstreckt. Mit der Schraube 22 kann die Kombination aus der Halterung 15 und dem Kontaktteil 16 am Fußteil 1 befestigt werden.

Figur 4 zeigt das Trägerteil 23 des Fahrzeugs mit einem Loch 24, welches im Umriß die Gestalt eines Quadrates mit abgerundeten Ecken hat. Die Schraube 22 wird zunächst nur ein Stück weit, aber nicht vollständig, in die Gewindebohrung der Hülse 10 des Fußteils 1 gedreht. Auf diese Weise vormontiert wird die Antenne mit der Halterung 15 und dem Kontaktteil 16 durch das Loch 24 gesteckt. Die Weite des Loches 24 ist kleiner als der Abstand der vorderen Enden einander gegenüberliegender Schenkel 18 der Halterung 15 und des Abstandes der vorderen Enden der einander gegenüberliegenden Schenkel 25 des Kontaktteils 16, welche mit den Schenkeln 18 gekoppelt sind. Die Halterung 15 und das Kontaktteil 16 müssen deshalb an ihren Schenkeln elastisch zusammengedrückt werden, um sie durch das Loch 24 stecken zu können, wonach sie wieder nach außen federn. Diese Stellung ist in Figur 4 dargestellt. Die Schenkel 18 der Halterung 15 sind dann gegen die Unterseite des Trägerteils 9 gerichtet und werden durch Anziehen der Schraube 22 gegen die Unterseite des Trägerteils 23 gedrückt. Dadurch wird das Trägerteil 23 zwischen der Halterung 15 und dem Kontaktteil 16 auf der einen Seite und dem Fußteil 1 auf der anderen Seite fest eingespannt. Dabei wird die Dichtung 14 gegen die Oberseite des Trägerteils 23 gedrückt.

Der Aufbau der Halterung 15, des Kontaktteils 16, der Schraube 22 und ihr Zusammenwirken mit dem Fußteil 1 sind im einzelnen in der deutschen Patentanmeldung 10 2004 037 813.4 offenbart. Auf diese Offenbarung wird hiermit ausdrücklich Bezug genommen.

Wie die Figuren 4 und 5 zeigen, ist die Anordnung der koaxialen Stecker 7 so gewählt und auf die Größe und Kontur des Lochs 24 in dem Trägerteil 23 abgestimmt, dass die Stecker 7 in den abgerundeten Ecken des Loches 24 liegen und sich durch dieses hindurch erstrecken. Figur 5 zeigt darüber hinaus, dass am Rand des Loches 24 eine Ausbuchtung 26 vorgesehen ist, in welche eine vorspringende Rippe 27 eingreifen kann, welche nur an einem einzigen der Schenkel 18 der Halterung 15 vorgesehen ist, siehe Figur 6. Auf diese Weise kann die Halterung 15 nur in einer einzigen vorgegebenen Orientierung in das Loch 24 eingesetzt werden. Durch eine unsymmetrische Ausbildung der Längsschlitze 11 in der Hülse 10 (Figur 5) und einen dazu passenden formschlüssigen Eingriff der zwischen den Schlitzen 11 noch stehen gebliebenen Pfosten 12 der Hülse 10 in die Fassung 20, welche die Schraube 22 hält, erreicht man, dass die Halterung 15 in nur einer einzigen Orientierung auf die Hülse 10 passt.

Figur 7 zeigt, dass die Schenkel 25 des Kontaktteils 16 in einem ersten Abschnitt, welcher an die Basis 17 angrenzt, in einer Vertiefung auf der Außenseite der Schenkel 18 verlaufen, um dann die Schenkel 18 in der Nähe ihres freien Endes zu durchqueren, so dass die freien Enden der Schenkel 25 auf der Innenseite der Schenkel 18 liegen. Die freien Enden der Schenkel 25 ragen soweit über die Schenkel 18 hinaus, dass sie dann, wenn die Schenkel 18 aus dem Loch 24 wieder herausgetreten sind und nach außen federn, noch innerhalb des Loches 24 liegen und eine elektrische Massekontaktgabe am Rand des Loches 24 bewirken.

Figur 8 zeigt den Zustand, dass die Halterung 15 mittels der Schraube 22 gegen die Unterseite des Trägerteils 23 verspannt ist. Die Antenne ist nun unverrückbar an dem Trägerteil 23, z.B. auf dem Fahrzeugdach, festgeklemmt.

Ist die Halterung 15, wie in Figur 8 gezeigt, fest montiert, können die Stecker 7 kontaktiert werden. Zu diesem Zweck sind, wie in Figur 9 dargestellt, vier abgewinkelte koaxiale HF-Kuppler 28 formschlüssig in einer Aufnahmeeinrichtung 29 gehalten, aus welcher koaxiale Leitungen 30 herausführen, welche Bestandteil eines vorgefertigten Kabelbaumes sind. Im Beispiel gemäß Figur 9 enthält die Aufnahmeeinrichtung 29 vier Kuppler und jeweils zwei koaxiale Leitungen 30 führen in einander entgegengesetzten Richtungen aus der Aufnahmeeinrichtung 29 heraus. Die Aufnahmeeinrichtung 29 hat eine zentrale Ausnehmung 31 mit vier Rasthaken 32, welche einander paarweise gegenüberliegend angeordnet sind und gegen die Symmetrieachse 19 gerichtete Nasen 32 haben, welche in einen Spalt zwischen dem Kopf der Schraube 22 und der Halterung 15 bzw. dem Kontaktteil 16 einrasten können. Die Aufnahmeeinrichtung 29 wird mit ihrer Ausnehmung 31 auf die Halterung 15 gesteckt, bis die Rasthacken 32 mit ihren Nasen 33 einrasten und ist dann formschlüssig auf der Halterung 15 festgelegt.

Die Aufnahmeeinrichtung 29 ist ein aus Kunststoff geformtes zweiteiliges Gehäuse, dessen Gehäuseteile 34 und 35 durch Folienschamiere 36 gelenkig verbunden sind. Figur 10 zeigt die Aufnahmeeinrichtung 29 nach dem Wegnehmen eines Gehäuseteils 34. Man sieht, dass in dem anderen Gehäuseteil 35 mehrere Ausnehmungen vorhanden sind. Eine erste Gruppe von Ausnehmungen 37 dient dazu, die Gehäuse der Kuppler 28 und ein Stück der koaxialen Leitungen 30 aufzunehmen. Die Gehäuse der Kuppler 28 haben in entgegengesetzte Richtungen weisende Vorsprünge 38 welche in Ausnehmungen 39 eingreifen, welche quer zu den Ausnehmungen 37 verlaufen. Auf diese Weise können die Kuppler 28 nur in einer einzigen vorgegebenen Orientierung aufgenommen werden. Eine weitere Ausnehmung 40 nimmt die vorspringende Rippe 27 der Halterung 15 auf und sorgt auf diese Weise dafür, dass die Aufnahmeeinrichtung 29 nur in einer einzigen, vorgegebenen Orientierung auf die Halterung 15 gesteckt werden kann. Ist das geschehen und sind sämtliche Rasthaken 32 eingerastet, ist die Aufnahmeeinrichtung 29 unverlierbar an der Halterung 15 festgelegt und gleichzeitig sind die vier Kuppler 28 in der richtigen Zuordnung mit den vier Steckern 7 verbunden.

Alternativ kann das Gehäuse der Aufnahmeeinrichtung auch einstückig ausgebildet sein, wenn dafür Sorge getragen wird, dass die Kuppler 28 auf andere Weise aufgenommen und festgelegt werden können. Z. B. könnte man das Gehäuseteil 35 so abwandeln, dass sich die Kuppler 28 in ihm unmittelbar verrasten lassen. Dann kann das andere Gehäuseteil 34 entfallen.

Die Anordnung der vier Kuppler 28 auf den Steckern 7 zeigt die Figur 11. Dabei ist zu beachten, dass sich die Kuppler 28 stets in der Aufnahmeeinrichtung 29 befinden, wenn sie mit den Steckern 7 verbunden sind. In Figur 11 ist die Aufnahmeeinrichtung 29 lediglich weggelassen worden, um die Anordnung der Kuppler 28 auf den Steckern 7 zu verdeutlichen.

Für unterschiedliche Fahrzeugtypen können unterschiedliche Antennen zur Anwendung kommen, welche unterschiedliche Strahler und auch eine unterschiedliche Anzahl von Strahlern aufweisen können. Je nach Ausstattungsvariante kann es deshalb erforderlich sein, mehr oder weniger koaxiale Leitungen aus dem Fußteil 1 herauszuführen und mit dem im Fahrzeug verlegten Kabelbaum zu verbinden. Im dargestellten Beispiel der Figuren 9 und 10 ist mindestens eine koaxiale Leitung aus dem Fußteil 1 herauszuführen. Maximal können bei dem dargestellten Beispiel vier koaxiale Leitungen aus dem Fuß herausgeführt werden. Aus Rationalisierungsgründen können an dem Fußteil 1 gleichwohl für alle Ausstattungsvarianten dieselbe Anzahl von Steckern 7 oder wenigstens von deren Außenleitern 8 vorgesehen sein, welche dem Fußteil 1 einstückig angeformt sein können. Nicht alle Außenleiter 8 der Stecker 7 müssen mit einem Innenleiter 9 versehen und mit einem Kuppler 28 verbunden werden. Die in den Figuren 9 und 10 dargestellte Aufnahmeeinrichtung 29 kann gleichwohl unverändert auch für weniger als vier Kuppler 28 verwendet werden, z. B. für nur zwei Kuppler 28, wie es beispielhaft in Figur 12 dargestellt ist.

Die Figuren 13 und 14 zeigen die Aufnahmeeinrichtung 29 aus den Figuren 9, 10 und 12 in zwei verschiedenen Ansichten ohne eingesetzte Kuppler 28. Das lässt die zentrale Ausnehmung 31 und die darin vorspringenden vier Rasthaken 32 deutlich erkennen. Die beiden Gehäuseteile 34 und 35, welche über die Folienscharniere 36 verbunden die Aufnahmeeinrichtung 29 bilden, können aufgeklappt werden, nachdem man zwei Rastschließen 41 durch Fingerdruck gelöst hat, welche am einen Gehäuseteil 35 angeformt sind und in einen Hinterschnitt 42 eingreifen, welcher am anderen Gehäuseteil 34 vorgesehen ist.

Das in den Figuren 15 und 16 dargestellte Ausführungsbeispiel unterscheidet sich von dem in den Figuren 9 und 10 dargestellten Ausführungsbeispiel darin, dass die Aufnahmeeinrichtung 29 im Grundriß nicht annähernd rechteckig, sondern annähernd rund ist. Auch in diesem Fall nimmt die zweiteilige Aufnahmeeinrichtung 29 vier koaxiale Kuppler 28 auf. Zwei Kuppler 28 und ihre koaxialen Leitungen 30 erstrecken sich parallel zueinander in dieselbe Richtung, wohingegen die beiden anderen Kuppler 28 und ihre koaxialen Leitungen 30 sich rechtwinklig dazu in einander entgegengesetzte Richtungen erstrecken. Im Übrigen entspricht der Aufbau der Aufnahmeeinrichtung 29 in den Figuren 15 und 16 dem Aufbau in den Figuren 9 und 10. Figur 17 zeigt unter Weglassung der Aufnahmeeinrichtung 29 gemäß Figur 15 und 16 die Anordnung der Kuppler 28 auf den Steckern 7.

Wenn zwischen dem Fahrzeugdach und der inneren Verkleidung des Fahrzeugdaches hinreichend Raum vorhanden ist, müssen die Kuppler 28 nicht abgewinkelt ausgebildet sein, vielmehr können auch gerade Kuppler 28 eingesetzt werden, aus welchen die koaxialen Leitungen 30 zunächst senkrecht zum Trägerteil 23 (Fahrzeugdach) austreten und dann bogenförmig weitergeführt werden, wie es in Figur 18 dargestellt ist. In diesem Fall kann eine Aufnahmeeinrichtung 29 verwendet werden, welche im Umriß kleiner ist als die im Beispiel der Figuren 9 und 10 dargestellte Aufnahmeeinrichtung 29. Figur 19 zeigt einen vergrößerten Ausschnitt aus Figur 18. Die Aufnahmeeinrichtung 29 kann in diesem Fall einstückig ausgebildet sein und nach Art einer Kappe über die Halterung 15 und die neben dieser angeordneten Stecker 7 gesteckt werden.

Die Aufnahmeeinrichtung 29 hat für jeden Kuppler 28 eine Ausnehmung 43, welche eine seitliche Ausbuchtung 44 hat, um den geraden Kuppler 28, dessen Gehäuse einen seitlichen Vorsprung 38 hat (siehe Figur 20) formschlüssig aufzunehmen. Eine weitere Ausnehmung 40 (siehe Figur 22) dient zum Aufnehmen der vorspringenden Rippe 27 der Halterung 15 und gewährleistet, dass auch diese Aufnahmeeinrichtung 29 nur in einer einzigen, vorbestimmten Orientierung auf die Halterung 15 gesteckt werden kann. Das Festlegen der Aufnahmeeinrichtung 29 auf der Halterung 15 geschieht auch in diesem Fall mit Hilfe von vier Rasthaken 32, welche der Aufnahmeeinrichtung 29 angeformt sind und gegen die Symmetrieachse 19 vorspringen.

Die Figuren 24, 25 und 26 zeigen ein Ausführungsbeispiel einer einstückig geformten Aufnahmeeinrichtung 29a für bis zu vier abgewinkelte Kuppler 28, welche entsprechend dem Beispiel, welches in den Figuren 9 bis 11 dargestellt ist, im Carré angeordnet sind, wobei je zwei koaxiale Leitungen 30 in entgegengesetzte Richtungen aus der Aufnahmeeinrichtung 29a herausführen. Auf der Rückseite der Aufnahmeeinrichtung 29a, welche dem Trägerteil 23 (siehe Figur 4) abgewandt ist, befinden sich vier Nuten 52, welche jeweils den hinteren, abgewinkelten Teil eines der Kuppler 28 aufnehmen, wie es in Figur 25 dargestellt ist.

Auf ihrer Vorderseite, welche dem Trägerteil 23 zugewandt ist, der Aufnahmeeinrichtung 29a, ist eine vorspringende Wand 53 angeformt, welche die Gruppe der von der Rückseite (Figur 25) durch die Aufnahmeeinrichtung 29a hindurchgesteckten Kuppler 28 insgesamt umgibt, wie in Figur 24 dargestellt. Figur 24 zeigt von jedem Kuppler 28 einen zylindrischen Außenleiter 45, eine darin koaxial angeordnete Innenleiterbuchse 46 und eine den Außenleiter 45 umgebende und ihn schützende Hülse 47 aus einem elektrisch isolierenden Kunststoff. Bei jedem Kuppler 28 hat die Hülse 47 ein Fenster 48, in welches ein an der Aufnahmeeinrichtung 29a ausgebildeter Vorsprung 49 einrastet, wenn der Kuppler 28 durch eine zu ihm passende, von der Rückseite zur Vorderseite der Aufnahmeeinrichtung 29a durchgehende Öffnung gesteckt wird. Durch das Einrasten des Vorsprunges 49 in das Fenster 48 ist der betreffende Kuppler 28 in der Aufnahmeeinrichtung 29a fixiert.

Damit die vier Kuppler 28 nur in einer vorgegebenen Anordnung in die einstückige Aufnahmeeinrichtung 29a gesteckt werden können, sind die Umfangswände der Öffnungen in der Aufnahmeeinrichtung 29a, in welche die Kuppler 28 gesteckt werden, mit unterschiedlich angeordneten und/oder ausgebildeten Keilnuten 50a, 50b, 50c, 50d und 50e versehen, in welche dazu passende Keile 51 a und 51 b eingreifen, welche sich jeweils an der Außenseite der Hülse 47 axial erstrecken und radial nach außen vorspringend vorgesehen sind. Die hinteren Enden der Keilnuten 50a, 50b, 50c, 50d und 50e sind in Figur 25 zu sehen. Von den zugehörigen Keilen sind in Figur 24 nur zwei Keile 51a und 51b zu sehen, welche an der Hülse 47 eines der Kuppler 28 angeordnet sind. Die an den Hülsen 47 der anderen drei Kuppler 28 angeordneten Teile sind bei der für die Figur 24 gewählten Blickrichtung verdeckt.

Wie im Ausführungsbeispiel der Figuren 9 bis 11 sind in dem von der Wand 53 umschlossenen Raum vier einander paarweise gegenüberliegende, von der Innenseite der Wand 53 ausgehende Rasthaken 32 mit Nasen 33 vorgesehen, mit welchen die Aufnahmeeinrichtung 29a auf die Halterung 15 aufgerastet werden kann, wobei auch das, wie anhand der Figuren 9 bis 11 beschrieben, infolge einer gegenseitigen mechanischen Kodierung nur in einer vorgegebenen Orientierung möglich ist.

### Bezugszeichenliste:

- 1.: Fußteil
- 1 a.: erster Sockel an der Unterseite von T
- 1 b.: zweiter Sockel an der Unterseite von T
- 2.: Sockel
- 3.: Schaltungsträgerplatte
- 4.: Kasten
- 5.: Kasten
- 6.: Kappe
- 7.: Stecker
- 8.: Außenleiter
- 9.: Innenleiter
- 10.: Hülse
- 11.: Längsschlitze
- 12.: Pfosten
- 13.: Vertiefung
- 14.: Dichtung
- 15.: Halterung
- 16.: Kontaktteil
- 17.: Basis
- 18.: Schenkel von 15
- 19.: Symmetrieachse
- 20.: Fassung
- 21.: Gewindebohrung
- 22.: Schraube
- 23.: Trägerteil
- 24.: Loch
- 25.: Schenkel von 16
- 26.: Ausbuchtung
- 27.: vorspringende Rippe
- 28.: Kuppler
- 29.: Aufnahmeeinrichtung
- 29a.: einstückige Aufnahmeeinrichtung
- 30.: koaxiale Leitungen
- 31.: Ausnehmung
- 32.: Rasthaken
- 33.: Nasen
- 34.: Gehäuseteil
- 35.: Gehäuseteil
- 36.: Folienscharnier
- 37.: Ausnehmungen
- 38.: Vorsprünge
- 39.: Ausnehmungen
- 40.: weitere Ausnehmung
- 41.: Rastschließen
- 42.: Hinterschnitt
- 43.: Ausnehmung
- 44.: Ausbuchtung
- 45.: Außenleiter von 28
- 46.: Innenleiterbuchse von 28
- 47.: Hülse um 45
- 48.: Fenster
- 49.: Vorsprung
- 50a-50e.: Keilnuten für eine mechan. Kodierung
- 51a, 51b: Keile für eine mechan. Kodierung
- 52.: Nuten
- 53.: Wand

## Patentansprüche

1. Antenne und Mittel zum Befestigen der Antenne auf einem Fahrzeug sowie zum Anschließen der Antenne an ein oder mehrere jeweils an einem Kuppler (28) endende Kabel (30) eines im Fahrzeug verlegten Kabelbaumes, wobei die Antenne ein Fußteil (1) mit einer Unterseite hat,
eine oder mehrere HF-Leitungen aus dem Fußteil (1) jeweils über einen an dem Fußteil fest angeordneten Stecker (7) austreten,
die Mittel zum Befestigen der Antenne eine erste Befestigungseinrichtung (10), welche am Fußteil (1) vorgesehen ist, und eine mit der ersten Befestigungseinrichtung (10) zusammenwirkende zweite Befestigungseinrichtung (15, 22) aufweisen, welche eine Halterung (15) aufweist, die derart ausgebildet ist, dass sie sich mit dem Fußteil (1) der Antenne in der Weise verspannen lässt, dass ein ein Loch (24) aufweisendes Trägerteil (23) des Fahrzeugs zwischen der Halterung (15) und dem Fußteil (1) eingespannt werden kann, so dass die eine oder mehrere HF-Leitungen zwischen der Außenseite der Halterung (15) und dem Rand des Loches (24) durch dieses hindurch in das Innere des Fahrzeugs geführt werden können und dort mit einem bzw. mit mehreren Kabeln (30) eines Kabelbaumes verbindbar sind,
**gekennzeichnet durch**
eine Aufnahmeeinrichtung (29, 29a), welche dazu eingerichtet ist, für jeden am Fußteil (1) angeordneten und anzuschließenden Stecker (7) einen Kuppler (28) eines Kabelbaumes in einer zur Lage der Stecker (7) spiegelbildlichen Lage aufzunehmen und festzulegen, wobei
die Aufnahmeeinrichtung (29, 29a) zum Anschließen von aufgenommenen Kupplern (28) an die an dem Fußteil (1) fest angeordneten Stecker (7) unmittelbar oder mittelbar auf die Halterung (15) steckbar und darauf festlegbar ist, so dass jeder am Fußteil (1) fest angeordnete Stecker (7) eine HF-Steckverbindung (7, 28) mit einem Kuppler (28) eingehen kann

2. Antenne nach Anspruch 1, **dadurch gekennzeichnet, dass** bis zu vier Stecker (7) an der Unterseite des Fußteils (1) vorgesehen sind.

3. Antenne nach Anspruch 1 oder 2, **dadurch gekennzeichnet, dass** die Stecker (7) an den Ecken eines gedachten Rechteckes oder Quadrates angeordnet sind.

4. Antenne nach einem der vorstehenden Ansprüche, **dadurch gekennzeichnet, dass** die Außenleiter (8) der Stecker (7) einer metallischen Grundplatte des Fußteils (1) einstückig angeformt sind.

5. Antenne nach einem der vorstehenden Ansprüche, **dadurch gekennzeichnet, dass** die Anordnung der Stecker (7) eine Hülse (10) umgibt, welche fest mit dem Fußteil (1) verbunden ist und
wesentlicher Bestandteil der ersten Befestigungseinrichtung ist.

6. Antenne nach einem der vorstehenden Ansprüche, **dadurch gekennzeichnet, dass** die erste Befestigungseinrichtung (10, 11, 12) ein Innengewinde, aufweist.

7. Antenne nach einem der vorstehenden Ansprüche, **dadurch gekennzeichnet, dass** die zweite Befestigungseinrichtung (15, 22) eine Schraube (22), aufweist.

8. Antenne nach Anspruch 5, **dadurch gekennzeichnet, dass** die Hülse (10) durch Längsschlitze (11) gebildete Pfosten (12) aufweist welche eine unsymmetrische Anordnung bilden und in eine dazu passende unsymmetrische Anordnung von Ausnehmungen in der Halterung (15) eingreifen.

9. Antenne nach einem der vorstehenden Ansprüche, **dadurch gekennzeichnet, dass** die Halterung (15) und/oder das Fußteil (1) einen zum formschlüssigen Eingreifen in ein Loch (24) mit einer unsymmetrischen Kontur bestimmten Abschnitt hat, der eine passende, entsprechend unsymmetrische Kontur hat.

10. Antenne nach Anspruch 9, **dadurch gekennzeichnet, dass** am Fußteil (1) oder auf der Außenseite der Halterung (15) ein quer zum Fußteil (1) verlaufender Vorsprung (27) angeordnet ist, der in eine unsymmetrisch angeordnete Ausbuchtung (26) am Rand eines Loches (24) einführbar ist.

11. Antenne nach Anspruch 10, **dadurch gekennzeichnet, dass** der Vorsprung (27) eine zur Symmetrieachse (19) parallele Rippe ist.

12. Antenne nach Anspruch 9, 10 oder 11, **dadurch gekennzeichnet, dass** der Fußteil (1) der Antenne und die Halterung (15) durch aufeinander abgestimmte Formgebung nur in vorbestimmter azimutaler Richtung bezüglich des Fußteils (1) ineinandergreifen.

13. Antenne nach einem der vorsehenden Ansprüche, **dadurch gekennzeichnet, dass** die Aufnahmeinrichtung (29, 29a) Ausnehmungen (37, 39), Kragen, Manschetten oder vorspringende Hülsen hat, welche jeweils einen Kuppler (28) in einer vorbestimmten Lage und Orientierung aufnehmen können.

14. Antenne nach Anspruch 13, **dadurch gekennzeichnet, dass** die jeweilige Ausnehmung (37, 39) der Aufnahmeeinrichtung (29, 29a) einen Kuppler (28) formschlüssig aufnehmen kann.

15. Antenne nach Anspruch 13 oder 14, **dadurch gekennzeichnet, dass** die Aufnahmeeinrichtung (29) als verschließbares Gehäuse ausgebildet ist.

16. Antenne nach Anspruch 15, **dadurch gekennzeichnet, dass** die als Gehäuse ausgebildete Aufnahmeeinrichtung (29) durch Verrasten seiner Gehäuseteile (34, 35) zu schließen ist.

17. Antenne nach Anspruch 15 oder 16, **dadurch gekennzeichnet, dass** die als Gehäuse ausgebildete Aufnahmeeinrichtung (29) aus zwei durch ein Gelenk (36) miteinander verbundenen Gehäuseteilen (34, 35) besteht.

18. Antenne nach Anspruch 17, **dadurch gekennzeichnet, dass** die beiden Gehäuseteile (34, 35) aus Kunststoff geformt sind und das Gelenk ein Foliengelenk ist, durch welches die beiden Gehäuseteile (34, 35) einstückig zusammenhängen.

19. Antenne nach Anspruch 13 oder 14, **dadurch gekennzeichnet, dass** die Aufnahmeeinrichtung (29a) einstückig ausgebildet ist.

20. Antenne nach Anspruch 19, **dadurch gekennzeichnet, dass** die Kuppler (28) in der Aufnahmeeinrichtung (29a) durch Klemmung, Verrastung oder Verriegelung festlegbar sind.

21. Antenne nach einem der vorstehenden Ansprüche, **dadurch gekennzeichnet, dass** die Aufnahmeeinrichtung (29, 29a) durch Verrasten auf der Halterung (15) festlegbar ist.

22. Antenne nach einem der vorstehenden Ansprüche, **dadurch gekennzeichnet, dass** die Aufnahmeeinrichtung zum Festlegen von abgewinkelten Kuppler (28) ausgebildet ist.

23. Antenne nach einem der vorstehenden Ansprüche, **dadurch gekennzeichnet, dass** die Aufnahmeeinrichtung (29, 29a) eine Ausnehmung (31) hat, mit welcher es formschlüssig auf die Halterung (15) gesteckt werden kann.

24. Antenne nach Anspruch 23, **dadurch gekennzeichnet, dass** die Aufnahmeeinrichtung (29, 29a) dafür ausgebildet ist, Kuppler (28) in einer die Ausnehmung (31) umgebenden Anordnung aufzunehmen.

25. Antenne nach einem der vorstehenden Ansprüche, **dadurch gekennzeichnet, dass** die Aufnahmeeinrichtung (29, 29a) infolge unsymmetrischer Formgebung nur in einer einzigen vorgegebenen Orientierung auf der Halterung (15) festlegbar ist.

26. Antenne nach Anspruch 23 oder 24 und 25, **dadurch gekennzeichnet, dass** die Ausnehmung (31) in der Aufnahmeeinrichtung (29, 29a), mit welcher diese auf die Halterung (15) gesteckt wird, eine unsymmetrische Kontur hat und dass die Halterung (15) einen zum formschlüssigen Eingreifen in diese Ausnehmung (31) bestimmten Abschnitt mit einer entsprechend unsymmetrischen Kontur hat.

27. Antenne nach einem der vorstehenden Ansprüche, **dadurch gekennzeichnet, dass** die Aufnahmeeinrichtung (29, 29a) wahlweise bis zu vier Kupplern (28) aufnehmen kann.

28. Antenne nach einem der vorstehenden Ansprüche, **dadurch gekennzeichnet, dass** die erste und die zweite Befestigungseinrichtung (10, 15, 22) durch die Verwendung von Metall elektrisch leitend ausgebildet sind und dass die Halterung (15) mit einem metallischen Kontaktteil (16) verbunden ist, welches einerseits Kontakt mit dem Metall der Befestigungseinrichtungen (10, 22) macht und andererseits dafür ausgebildet ist, mit dem Rand des Loches (24) im Trägerteil (23) federnd Kontakt zu machen, und dass das Kontaktteil (16), die damit verbundene Halterung (15), einen gegen Rückstellkräfte verringerbaren Durchmesser haben.

29. Antenne nach einem der vorstehenden Ansprüche, **dadurch gekennzeichnet, dass** die Aufnahmeeinrichtung (29, 29a) zur Aufnahme von Kupplern (28) ausgebildet ist, die ein Gehäuse oder eine Schutzhülse haben, welches durch seine bzw. ihre Formgebung mechanisch kodiert ist, so dass der betreffende Kuppler (28) nur eine einzige Position in der Aufnahmeeinrichtung (29, 29a) einnehmen kann.

30. Antenne nach Anspruch 29, **dadurch gekennzeichnet, dass** die Aufnahmeeinrichtung (29, 29a) zur Aufnahme von Kupplern (28) ausgebildet ist, die zur mechanischen Kodierung einen seitlichen Vorsprung (38) oder eine seitliche Aussparung haben.

31. Fahrzeug mit einer Antenne mit den Merkmalen nach einem der vorstehenden Ansprüche.

## Claims

1. An antenna and means for fastening the antenna to a vehicle and for connecting the antenna to one or more cables (30) of a wiring harness run in the vehicle, the cables each ending at a coupler (28),
the antenna comprising a base part (1) having a bottom side,
one or more HF lines exiting the base part (1) by way of a connector (7) rigidly disposed on the base part,
the means for fastening the antenna comprising a first fastening device (10), which is provided at the base part (1), and a second fastening device (15, 22) interacting with the first fastening device (10), the second fastening device comprising a holder (15) which is designed to be braced with the base part (1) of the antenna such that a carrier part (23) of the vehicle having a hole (24) can be clamped between the holder (15) and the base part (1), so that one or more HF lines can be guided between the outside of the holder (15) and the edge of the hole (24) through this hole into the interior of the vehicle and can be connected there to one or more cables (30) of a wiring harness,
**characterized by**
a receiving device (29, 29a), which is equipped to receive and fix a coupler (28) of a wiring harness disposed on and to be connected to the base part (1) in a position that mirror-images the position of the connectors (7), wherein
the receiving device (29, 29a) can be directly or indirectly placed on the holder (15) in order to connect received couplers (28) to the connectors (7) rigidly disposed on the base part (1) and can be fixed thereon, so that each connector (7) rigidly disposed on the base part (1) can establish an HF plug connection (7, 28) with a coupler (28).

2. The antenna according to claim 1, **characterized in that** up to four connectors (7) are provided at the bottom of the base part (1).

3. The antenna according to claim 1 or 2, **characterized in that** the connectors (7) are disposed at the corners of an imaginary rectangle or square.

4. An antenna according to any one of the preceding claims, **characterized in that** the outer conductors (8) of the connectors (7) are integrally formed with a metal base plate of the base plate (1).

5. An antenna according to any one of the preceding claims, **characterized in that** the arrangement of the connectors (7) surrounds a sleeve (10), which is rigidly connected to the base part (1) and
is an essential part of the first fastening device.

6. An antenna according to any one of the preceding claims, **characterized in that** the first fastening device (10, 11, 12) comprises an internal thread.

7. An antenna according to any one of the preceding claims, **characterized in that** the second fastening device (15, 22) comprises a screw (22).

8. The antenna according to claim 5, **characterized in that** the sleeve (10) comprises posts (12) which are formed by longitudinal slots (11) and form a non-symmetrical arrangement and engage in a matching non-symmetrical arrangement of recesses in the holder (15).

9. An antenna according to any one of the preceding claims, **characterized in that** the holder (15) and/or the base part (1) has a section, which has a non-symmetrical contour, is determined for positive engagement in a hole (24) and has a matching, accordingly non-symmetrical contour.

10. The antenna according to claim 9, **characterized in that** on the base part (1) or on the outside of the holder (15) a protrusion (27) is disposed, which runs transversely to the base part (1) and can be inserted into a non-symmetrically disposed convexity (26) at the edge of a hole (24).

11. The antenna according to claim 10, **characterized in that** the protrusion (27) is a rib parallel to the axis of symmetry (19).

12. The antenna according to claim 9, 10, or 11, **characterized in that** the base part (1) of the antenna and the holder (15) engage in each other only in a predetermined azimuthal direction with respect to the base part (1) as a result of mutually tailored designs.

13. An antenna according to any one of the preceding claims, **characterized in that** the receiving device (29, 29a) has recesses (37, 39), flanges, collars or protruding sleeves, which can each receive a coupler in a predetermined position and orientation.

14. The antenna according to claim 13, **characterized in that** the respective recess (37, 39) of the receiving device (29, 29a) can positively receive a coupler (28).

15. The antenna according to claim 13 or 14, **characterized in that** the receiving device (29) is designed as a housing that can be closed.

16. The antenna according to claim 15, **characterized in that** the receiving device (29) designed as a housing can be closed by latching the housing parts (34, 35).

17. The antenna according to claim 15 or 16, **characterized in that** the receiving device (29) designed as a housing comprises two housing parts (34, 35) connected to each other by a hinge (36).

18. The antenna according to claim 17, **characterized in that** the two housing parts (34, 35) are formed of plastic and the hinge is a film hinge by which the two housing parts (34, 35) are connected in one piece.

19. The antenna according to claim 13 or 14, **characterized in that** the receiving device (29a) is designed as one piece.

20. The antenna according to claim 19, **characterized in that** the couplers (28) can be fixed in the receiving device (29a) by clamping, latching or locking.

21. An antenna according to any one of the preceding claims, **characterized in that** the receiving device (29, 29a) can be fixed by latching to the holder (15).

22. An antenna according to any one of the preceding claims, **characterized in that** the receiving device is designed to fix angled couplers (28).

23. An antenna according to any one of the preceding claims, **characterized in that** the receiving device (29, 29a) has a recess (29, 29a) with which it can be positively placed on the holder (15).

24. The antenna according to claim 23, **characterized in that** the receiving device (29, 29a) is designed to receive couplers (28) in an arrangement surrounding the recess (31).

25. An antenna according to any one of the preceding claims, **characterized in that** the receiving device (29, 29a) can be fixed only in a single predetermined orientation on the holder (15) as a result of the non-symmetrical design.

26. An antenna according to claims 23 or 24 and 25, **characterized in that** the recess (31) in the receiving device (29, 29a), with which it is placed on the holder (15), has a non-symmetrical contour and that the holder (15) has a section having an accordingly non-symmetrical contour determined for positively engaging in this recess (31).

27. An antenna according to any one of the preceding claims, **characterized in that** the receiving device (29, 29a) can optionally receive up to four couplers (28).

28. An antenna according to any one of the preceding claims, **characterized in that** the first and second fastening devices (10, 15, 22) are designed in an electrically conductive manner by using metal, and that the holder (15) is connected to a metal contact part (16), which establishes contact with the metal of the fastening devices (10, 22) and is also designed to establish elastic contact with the edge of the hole (24) in the carrier part (23), and that the contact part (16) and the holder (15) connected thereto have diameters that can be reduced with respect to restoring forces.

29. An antenna according to any one of the preceding claims, **characterized in that** the receiving device (29, 29a) is designed to receive couplers (28) which have a housing or a protective sleeve, which is mechanically coded by the design thereof, so that the respective coupler (28) can assume only a single position in the receiving device (29, 29a).

30. The antenna according to claim 29, **characterized in that** the receiving device (29, 29a) is designed to receive couplers (28) which have a lateral protrusion (38) or a lateral recess for mechanical coding.

31. A vehicle comprising an antenna having the characteristics according to any one of the preceding claims.

## Revendications

1. Antenne et moyens pour la fixation de l'antenne sur un véhicule ainsi que pour le raccordement de l'antenne à un ou plusieurs câbles (30) d'un faisceau de câbles monté dans le véhicule, lesdits câbles aboutissant respectivement à un coupleur (28),
l'antenne possédant un pied (1) comprenant un côté inférieur,
un ou plusieurs conducteurs HF sortant du pied (1) respectivement via un connecteur (7) disposé à demeure sur le pied,
les moyens pour la fixation de l'antenne présentant un premier dispositif de fixation (10) qui est prévu sur le pied (1) et un deuxième dispositif de fixation (15, 22) coopérant avec le premier dispositif de fixation (10), qui présente dispositif de maintien (15) qui est réalisé de telle sorte qu'il peut venir se fixer par serrage au pied (1) de l'antenne de telle manière qu'un élément de support (23) du véhicule présentant un trou (24) peut venir se fixer entre le dispositif de maintien (15) et le pied (1), si bien que lesdits un ou plusieurs conducteurs HF peuvent être guidés entre le côté externe du dispositif de maintien (15) et le bord du trou (24), à travers ce dernier, jusqu'à l'intérieur du véhicule pour pouvoir y être reliés avec un câble, respectivement avec plusieurs câbles (30) d'un faisceau de câbles,
**caractérisés par**
un dispositif de réception (29, 29a) qui est destiné, pour chaque connecteur (7) qui doit être raccorder et qui est disposé sur le pied (1), à réceptionner et à fixer un coupleur (28) d'un faisceau de câbles dans une position de symétrie spéculaire par rapport à la position des connecteurs (7),
le dispositif de réception (29, 29a), pour le raccordement de coupleurs réceptionnés (28) aux connecteurs (7) disposés à demeure sur le pied (1), pouvant venir s'enficher directement ou indirectement sur le dispositif de maintien (15) et se fixer sur ce dernier, si bien que chaque connecteur (7) disposé à demeure sur le pied (1) peut faire office de connecteur HF (7, 28) avec un coupleur (28).

2. Antenne selon la revendication 1, **caractérisée en ce qu'**on prévoit jusqu'à quatre connecteurs (7) sur le côté inférieur du pied (1).

3. Antenne selon la revendication 1 ou 2, **caractérisée en ce que** les connecteurs (7) sont disposés aux coins d'un rectangle ou d'un carré imaginaire.

4. Antenne selon l'une quelconque des revendications précédentes, **caractérisée en ce que** les conducteurs externes (8) des connecteurs (7) sont réalisés en une seule pièce par moulage avec une plaque de base métallique du pied (1).

5. Antenne selon l'une quelconque des revendications précédentes, **caractérisée en ce que** l'agencement des connecteurs (7) entoure un manchon (10) qui est relié à demeure au pied (1) et qui représente un constituant essentiel du premier dispositif de fixation.

6. Antenne selon l'une quelconque des revendications précédentes, **caractérisée en ce que** le premier dispositif de fixation (10, 11, 12) présente un filet de vis interne.

7. Antenne selon l'une quelconque des revendications précédentes, **caractérisée en ce que** le deuxième dispositif de fixation (15, 22) présente une vis (22).

8. Antenne selon la revendication 5, **caractérisée en ce que** le manchon (10) présente des montants (12) formés par des fentes longitudinales (11) qui forment un agencement asymétrique et qui viennent s'insérer dans un agencement asymétrique correspondant d'évidements dans le dispositif de maintien (15).

9. Antenne selon l'une quelconque des revendications précédentes, **caractérisée en ce que** le dispositif de maintien (15) et/ou le pied (1) possèdent une section déterminée comprenant un contour asymétrique à des fins d'insertion par complémentarité de forme dans un trou (24) qui possède un contour asymétrique adapté correspondant.

10. Antenne selon la revendication 9, **caractérisée en ce que,** sur le pied (1) ou bien sur le côté externe du dispositif de maintien (15), est disposée une saillie (27) s'étendant transversalement par rapport au pied (1), qui peut venir s'insérer dans un bombement (26) disposé en position asymétrique, sur le bord d'un trou (24).

11. Antenne selon la revendication 10, **caractérisée en ce que,** la saillie (27) représente une nervure parallèle à l'axe de symétrie (19).

12. Antenne selon la revendication 9, 10 ou 11, **caractérisée en ce que** le pied (1) de l'antenne et le dispositif de maintien (15) via un façonnement réciproquement correspondant ne peuvent s'insérer l'un dans l'autre que dans une direction azimutale prédéterminée par rapport au pied (1).

13. Antenne selon l'une quelconque des revendications précédentes, **caractérisée en ce que** le dispositif de réception (29, 29a) possède des évidements (37, 39), des embases, des manchettes ou des manchons saillants, dans lesquels peuvent venir se loger respectivement un coupleur (28) dans une position et dans une orientation prédéterminées.

14. Antenne selon la revendication 13, **caractérisée en ce que,** dans l'évidement respectif (37, 39) du dispositif de réception (29, 29a), peut venir se loger un coupleur (28) par complémentarité de forme.

15. Antenne selon la revendication 13 ou 14, **caractérisée en ce que** le dispositif de réception (29) est réalisé sous forme d'un boîtier qui peut être fermé.

16. Antenne selon la revendication 15, **caractérisée en ce que** la fermeture du dispositif de réception (29) réalisé sous forme d'une boîtier a lieu par encliquetage de ses parties de boîtier (34, 35).

17. Antenne selon la revendication 15 ou 16, **caractérisée en ce que** le dispositif de réception (29) réalisé sous forme d'un boîtier est constitué par deux parties de boîtier (34, 35) reliées l'une à l'autre par une articulation (36).

18. Antenne selon la revendication 17, **caractérisée en ce que** les deux parties de boîtier (34, 35) sont moulées à partir d'une matière synthétique et l'articulation représente une articulation en film par laquelle les deux parties de boîtier (34, 35) sont reliés l'un à l'autre pour former une seule pièce.

19. Antenne selon la revendication 13 ou 14, **caractérisée en ce que** le dispositif de réception (29a) est réalisé en une seule pièce.

20. Antenne selon la revendication 19, **caractérisée en ce que** les coupleurs (28) peuvent venir se fixer dans le dispositif de réception (29a) par serrage, par encliquetage ou par verrouillage.

21. Antenne selon l'une quelconque des revendications précédentes, **caractérisée en ce que** le dispositif de réception (29, 29a) peut venir se fixer par encliquetage sur le dispositif de maintien (15).

22. Antenne selon l'une quelconque des revendications précédentes, **caractérisée en ce que** le dispositif de réception est réalisé pour la fixation de coupleurs coudés (28).

23. Antenne selon l'une quelconque des revendications précédentes, **caractérisée en ce que** le dispositif de réception (29, 29a) possède un évidement (31) avec lequel il peut venir s'enficher par complémentarité de forme sur le dispositif de maintien (15).

24. Antenne selon la revendication 23, **caractérisée en ce que** le dispositif de réception (29, 29a) est réalisé de façon à réceptionner des coupleurs (28) dans un agencement entourant l'évidement (31).

25. Antenne selon l'une quelconque des revendications précédentes, **caractérisée en ce que** le dispositif de réception (29, 29a), grâce à son façonnement asymétrique, ne peut venir se fixer que dans une orientation unique prédéfinie, sur le dispositif de maintien (15).

26. Antenne selon les revendications 23 ou 24 et 25, **caractérisée en ce que** l'évidement (31) dans le dispositif de réception (29, 29a), avec lequel celui-ci vient s'enficher sur le dispositif de maintien (15), possède un contour asymétrique, et **en ce que** le dispositif de maintien (15) possède une section déterminée pour l'engrènement en complémentarité de forme dans cet évidement (31), possédant un contour asymétrique correspondant.

27. Antenne selon l'une quelconque des revendications précédentes, **caractérisée en ce que** le dispositif de réception (29, 29a) peut réceptionner, en fonction de ce que l'on souhaite, jusqu'à quatre coupleurs (28).

28. Antenne selon l'une quelconque des revendications précédentes, **caractérisée en ce que,** le premier et le deuxième dispositif de fixation (10, 15, 22) sont réalisés pour être électroconducteurs via l'utilisation de métal, et **en ce que** le dispositif de maintien (15) est relié à un élément de contact métallique (16) qui d'une part fait contact avec le métal des dispositifs de fixation (10, 22), et d'autre part est réalisé pour obtenir un contact élastique avec le bord du trou (24) dans l'élément de support (23), et **en ce que** l'élément de contact (18) et le dispositif de fixation (15) qui lui est relié, possèdent un diamètre apte à se réduire en présence de forces de rappel.

29. Antenne selon l'une quelconque des revendications précédentes, **caractérisée en ce que** le dispositif de réception (29, 29a) est réalisé pour la réception de coupleurs (28) qui possèdent un boîtier ou un manchon de protection qui est codé mécaniquement via son façonnement, si bien que le coupleur concerné (28) ne peut prendre qu'une seule position dans le dispositif de réception (29, 29a).

30. Antenne selon la revendication 29, **caractérisée en ce que** le dispositif de réception (29, 29a) est réalisé pour la réception de coupleurs (28) qui possèdent, pour le codage mécanique, une saillie latérale (38) ou un évidement latéral.

31. Véhicule comprenant une antenne munie des caractéristiques selon l'une quelconque des revendications précédentes.
